# EUROPÄISCHE PATENTSCHRIFT

(11) **EP 3 219 842 B1**
(45) Veröffentlichungstag und Bekanntmachung des Hinweises auf die Patenterteilung: **10.11.2021**
(21) Anmeldenummer: 17000029.3
(22) Anmeldetag: 09.01.2017
(51) Int. Cl.: D06F 33/37, D06F 39/02, D06F 31/00, D06F 34/22, D06F 103/22, D06F 105/42

(54) **VERFAHREN ZUR NASSBEHANDLUNG VON WÄSCHE**
METHOD FOR WET TREATING OF LAUNDRY
PROCÉDÉ DE TRAITEMENT PAR VOIE HUMIDE DE LINGE

(30) Priorität: 17.03.2016 DE 102016003200
(43) Veröffentlichungstag der Anmeldung: 20.09.2017
(73) Patentinhaber: Herbert Kannegiesser GmbH, 32602 Vlotho (DE)
(72) Erfinder: BRINGEWATT, Wilhelm, 32457 Porta Westfalica (DE); HEINZ, Engelbert, 32602 Vlotho (DE)
(74) Vertreter: Möller, Friedrich

(56) Entgegenhaltungen:
- EP-A1- 1 997 948
- DE-A1- 3 911 028
- DE-A1- 4 204 806
- DE-A1- 19 529 787
- DE-A1-102007 011 119
- US-A1- 2014 259 441

## Beschreibung

Die Erfindung betrifft ein Verfahren zur Nassbehandlung von Wäsche in gewerblichen Waschmaschinen gemäß dem Oberbegriff des Anspruchs 1.

Bei der Nassbehandlung von Wäsche werden Behandlungszusätze verwendet, und zwar vor allem waschaktive Substanzen, Waschhilfsmittel, Desinfektionsmittel, Bleichmittel, Ausrüstmittel oder dergleichen.

Die Zugabe des mindestens einen Behandlungszusatzes zur Wäsche erfolgt in einer bestimmten Dosierung, also Menge, die abhängig ist vom Gewicht der Wäsche, insbesondere des jeweils zu behandelnden Wäschepostens, der Wäscheart und/oder der Behandlungsweise. Aus Kostengründen ist man bestrebt, die Menge des mindestens einen zuzudosierenden Behandlungszusatzes so gering wie möglich zu halten. Es hat sich gezeigt, dass diese Art der Dosierung des mindestens einen Behandlungszusatzes vielfach den Anforderungen nicht gerecht wird. Beispielsweise führen besonders starke Verschmutzungen der Wäsche und einige Verschmutzungsarten dazu, dass der mindestens eine Behandlungszusatz rasch eliminiert wird und sich daraufhin die Nassbehandlung nicht in ausreichendem Maße durchführen lässt. Das gilt besonders für die Desinfektion der Wäsche. Besonders aggressive Verunreinigungen der Wäsche zehren große Mengen des Desinfektionsmittels kurzfristig auf, so dass eine vollständige Desinfektion der Wäsche, insbesondere des betreffenden Wäschepostens, nicht mehr gewährleistet ist, vor allem, wenn aus Kostengründen keine ausreichende Menge an Desinfektionsmittel zugegeben worden ist.

Um die vorstehend genannten Probleme zu vermeiden, wird in der Praxis der mindestens eine Behandlungszusatz mit Überschuss zudosiert. Das verteuert die Nassbehandlung und wirkt sich auch umweltbelastend aus, weil vor allem bei nur gewöhnlich verschmutzter Wäsche die zu entsorgende Behandlungsflüssigkeit noch einen nicht unerheblichen Anteil des zudosierten Behandlungszusatzes enthält.

Aus der DE 42 04 806 A1 ist ein Waschverfahren für gewerbliche Wäschereien bekannt, bei dem ein Nachdosieren von Wasch- bzw. Bleichmitteln durch Vergleich der Ist-Konzentration mit einer vorgegebenen Soll-Konzentration erfolgt. Bei diesem bekannten Verfahren erfolgt eine Überdosierung des Wasch- bzw. Bleichmittels, indem Reste ausgespült werden. Dadurch gehen Wasch- und Bleichmittel ungenutzt verloren und es wird das Spülwasser durch überflüssige Wasch- bzw. Bleichmittel belastet.

Aus der DE 10 2007 011 119 A1 ist eine Haushaltswaschmaschine bekannt, bei der durch eine farbsensible Sensoreinrichtung unterschiedliche Waschmittel sicher identifiziert werden können. Durch Messung der Intensität der Farben während des Waschprozesses kann der Waschmittelverbrauch bestimmt und eine entsprechende Nachdosierung vorgenommen werden. Die Anforderungen, die an gewerbliche Wäschereimaschinen gestellt werden, kann die aus dieser Schrift bekannte Haushaltswaschmaschine nicht erfüllen.

Aus der DE 39 11 028 A1, der DE 195 29 787 A1 und der US 2014/0259441 A1 sind Haushaltswaschmaschinen bekannt, bei denen der aktuelle Gehalt an Waschmitteln ermittelt und eine zum Teil portionsweise Nachdosierung von Waschmitteln vorgenommen wird. Diese Verfahren sehen eine Überdosierung der Waschmittel vor. Zumindest lassen diese bekannten Verfahren eine Überdosierung des Waschmittels zu.

Der Erfindung liegt die Aufgabe zugrunde, ein Verfahren zur Nassbehandlung von Wäsche in gewerblichen Waschmaschinen zu schaffen, das hinsichtlich des Verbrauchs von Behandlungszusätzen wirtschaftlicher ist und eine sichere Desinfektion gewährleistet.

Ein Verfahren zur Lösung dieser Aufgabe weist die Maßnahmen des Anspruchs 1 auf. Bei diesem Verfahren ist es vorgesehen, zunächst nur eine Mindestmenge des wenigstens einen Behandlungszusatzes der Wäsche zuzugeben. Vorzugsweise wird nur eine solche Menge mindestens eines Behandlungszusatzes der Wäsche anfänglich zugegeben, die selbst bei leicht verschmutzter Wäsche immer erforderlich ist. Eine gewisse Zeit nach der Zugabe des mindestens einen Behandlungszusatzes wird der aktuelle Gehalt desselben wenigstens einmal gemessen. Anhand des Messergebnisses wird dann ermittelt, wie hoch der Gehalt des zum Zeitpunkt der Messung noch unverbrauchten, mindestens einen Behandlungszusatzes ist. Bevorzugt wird kurz nach der Zugabe der Mindestmenge des mindestens einen Behandlungszusatzes ermittelt, wieviel hiervon in einer bestimmten Zeit bzw. Zeitspanne seit der Zugabe aufgezehrt bzw. verbraucht ist. So sind Rückschlüsse auf den Verschmutzungsgrad der Wäsche möglich. Anschließend wird erforderlichenfalls eine Nachdosierung des mindestens einen Behandlungszusatzes vorgenommen. Beim erfindungsgemäßen Verfahren erfolgt eine gezielte bedarfsgerechte Zugabe des mindestens einen Behandlungszusatzes. Der mindestens eine Behandlungszusatz kann dadurch angepasst an den Verschmutzungsgrad der jeweils zu behandelnden Wäsche gezielt zudosiert werden. Bei stark verschmutzter Wäsche können so ausreichende Mengen der Behandlungszusätze zugegeben werden. Bei nur leicht verschmutzter Wäsche brauchen nur geringere Mengen an Behandlungszusätzen zudosiert zu werden. Eine nutzlose Überdosierung und auch eine Unterdosierung werden dadurch wirksam vermieden. Stark verschmutzte Wäsche wird mit ausreichender Menge des mindestens einen Behandlungszusatzes behandelt. Beispielsweise ist so sichergestellt, dass bei stark kontaminierter Wäsche eine ausreichende Desinfektion stattfindet.

Weiterhin ist es vorgesehen, nach der Zugabe des mindestens einen Behandlungszusatzes zur Wäsche mehrere Messungen in bestimmten, vorzugsweise regelmäßigen, Zeitabständen durchzuführen. Bei diesen Messungen werden der aktuelle Gehalt und/ oder die aktuelle Konzentration des mindestens einen Behandlungszusatzes gemessen. Durch die nach der anfänglichen Zugabe des mindestens einen Behandlungszusatzes in regelmäßigen Zeitabständen erfolgenden Messungen kann festgestellt werden, wie schnell die zugegebenen Behandlungszusätze aufgezerrt werden. Das ist ein Indiz für den Verschmutzungsgrad der Wäsche, so dass daraufhin erforderlichenfalls gezielt mindestens ein Behandlungszusatz nachdosiert werden kann.

Das Verfahren kann derart weitergebildet sein, dass unmittelbar nach der Zugabe der vorbestimmten Menge des mindestens einen Behandlungszusatzes der Gehalt desselben gemessen wird und vom Zeitpunkt dieser Messung die Zeitspanne oder das Zeitintervall bis zur nächsten Messung zu laufen beginnt. Die nächste Messung stellt eine Nachmessung dar, womit durch Vergleich mit der ersten Messung feststellbar ist, welche Menge des zugegebenen mindestens einen Behandlungszusatzes in der zwischen den beiden Messungen vergangenen Zeit von der verschmutzten Wäsche bereits aufgezehrt, also verbraucht, ist. Anhand des festgestellten Verbrauchs zwischen den aufeinanderfolgenden Messungen kann dann der tatsächliche Verbrauch abhängig vom Verschmutzungsgrad der jeweils zu behandelnden Wäsche, vorzugsweise jedes einzelnen Wäschepostens, hochgerechnet werden und dementsprechend eine Nachdosierung des mindestens einen Behandlungszusatzes erfolgen.

Es ist denkbar, dass nach der unmittelbar auf die Zugabe einer ersten Teilmenge des mindestens einen Behandlungszusatzes zur Wäsche erfolgenden Messung im bestimmten, vorzugsweise gleichen, Zeitabstand noch mindestens zwei weitere Messungen erfolgen. Es werden dann quasi zwei oder auch mehr als zwei Nachmessungen durchgeführt. Dadurch lässt sich ein Trend des Abbaus des anfänglich zugegebenen mindestens einen Behandlungszusatzes ermitteln, vorzugsweise ein zeitlicher Verlauf des Abbaus des mindestens einen Behandlungsmittels und/oder einer Abbauart von der konkret zu behandelnden Wäsche, insbesondere des jeweiligen Wäschepostens.

Anhand des zeitlichen Verlaufs der Abnahme des mindestens einen Behandlungszusatzes seit der Zugabe desselben zu der Wäsche wird eine gezielte Nachdosierung des mindestens einen Behandlungszusatzes vorgenommen. Aus dem zeitlichen Verlauf der Abnahme des mindestens einen Behandlungszusatzes lässt sich vorzugsweise rechnerisch ermitteln, wie hoch die gesamte Menge des mindestens einen Behandlungszusatzes sein muss, um eine ausreichende Nassbehandlung der Wäsche durchführen zu können. Insbesondere lässt sich so ermitteln, welche Gesamtmenge an Waschmitteln, Desinfektionsmitteln oder anderen Waschhilfsstoffen erforderlich ist. Beispielsweise ist so auch sichergestellt, dass die Wäsche vollständig desinfiziert wird.

Von der ermittelten Gesamtmenge des mindestens einen Behandlungszusatzes wird die Menge des anfänglich zugegebenen Behandlungszusatzes abgezogen, um zur Menge des mindestens einen Behandlungszusatzes zu gelangen, der nach der letzten Messung, insbesondere der letzten Nachmessung, und/oder der Ermittlung des zeitlichen Verlaufs der Abnahme des mindestens einen Behandlungszusatzes seit der Zugabe zur Wäsche erforderlich ist. So kann ein gezieltes Nachdosieren ohne nennenswerte überschüssige Mengen mindestens eines Behandlungszusatzes erfolgen.

Gemäß einer bevorzugten Ausgestaltung des Verfahrens wird der mindestens eine Behandlungszusatz einer Behandlungsflüssigkeit mit der zu behandelnden Wäsche zugegeben. Bevorzugt wird bei und/oder während der Zugabe der mindestens eine Behandlungszusatz mit der Behandlungsflüssigkeit und der sich darin befindenden Wäsche vermischt. Wenn es sich um keinen flüssigen Behandlungszusatz handelt, kann dieser beim Vermischen in der Behandlungsflüssigkeit auch gelöst werden. Das Vermischen und/oder Lösen des mindestens einen Behandlungszusatzes während und/oder nach dem Zudosieren führt zu einer gleichmäßigen Konzentration des mindestens einen Behandlungszusatzes im gesamten Wäscheposten und dem den Wäscheposten aufnehmenden Flüssigkeitsbad mit der Behandlungsflüssigkeit. Dadurch kann die mindestens eine Messung zu einem repräsentativen Durchschnittswert der Konzentration und/oder des Gehalts des mindestens einen Behandlungszusatzes in der Wäsche und der Behandlungsflüssigkeit führen.

Eine weitere vorteilhafte Ausgestaltung des Verfahrens sieht es vor, dass der mindestens eine Behandlungszusatz einer Behandlungszone einer drehend oder schwenkend bzw. schaukelnd antreibbaren länglichen Trommel einer Durchlaufwaschmaschine zugegeben wird. Vorzugsweise erfolgt die oder jede Zugabe des mindestens einen Behandlungszusatzes zur betreffenden Behandlungszone der Durchlaufwaschmaschine während der drehenden, schwenkenden und/oder schaukelnden Bewegung der Trommel. Das begünstigt eine gleichmäßige Vermischung des mindestens einen Behandlungszusatzes mit der Wäsche und der Behandlungsflüssigkeit in der betreffenden Behandlungszone der Trommel der Durchlaufwaschmaschine.

Denkbar ist es, den mindestens einen Behandlungszusatz einer Vorwaschzone und/oder einer Klarwaschzone der Durchlaufwaschmaschine zuzugeben. Vor allem in der Vorwaschzone ist noch ein Großteil der den mindestens einen Behandlungszusatz aufzehrenden Verschmutzungen oder Verunreinigungen in der Wäsche enthalten. Hier ist es besonders wichtig, eine dem Verschmutzungsgrad des aktuellen Wäschepostens entsprechende Menge des mindestens einen Behandlungszusatzes gezielt der Wäsche und/oder der Behandlungsflüssigkeit zuzuführen, so dass der mindestens eine Behandlungszusatz in ausreichendem Umfang zur genügenden Nassbehandlung der Wäsche zur Verfügung steht, aber auch keine nennenswerte Überdosierung erfolgt.

Bevorzugte Ausführungsbeispiele des Verfahrens werden nachfolgend anhand der Zeichnung erläutert. Die einzige Figur der Zeichnung zeigt eine schematische Seitenansicht einer als Durchlaufwaschmaschine ausgebildeten gewerblichen Waschmaschine.

In der Figur sind eine Durchlaufwaschmaschine 10 und eine als Entwässerungspresse 11 ausgebildete Entwässerungseinrichtung dargestellt. Die Entwässerungspresse 11 ist in Durchlaufrichtung 12 der Wäsche durch die Durchlaufwaschmaschine 10 gesehen hinter der Durchlaufwaschmaschine 10 angeordnet. An der Stelle der Entwässerungspresse 11 kann auch eine Wäschezentrifuge hinter der Durchlaufwaschmaschine 10 angeordnet sein.

Die Durchlaufwaschmaschine 10 verfügt über eine längliche Trommel 13, in der eine Mehrzahl gleicher oder unterschiedlicher Kammern 14 vorgesehen ist. In der Trommel 13 der gezeigten Durchlaufwaschmaschine 10 sind dreizehn in Durchlaufrichtung 12 aufeinanderfolgende Kammern 14 vorgesehen. Hierauf ist die Erfindung aber nicht beschränkt. Die Erfindung eignet sich auch für Durchlaufwaschmaschinen 10 mit einer geringeren oder größeren Anzahl aufeinanderfolgender Kammern 14. Die längliche Trommel 13 ist um eine mittige Drehachse, die auf einer Länsgmittelachse 15 der Durchlaufwaschmaschine 10 liegt, drehend antreibbar. Dieser drehende Antrieb kann auf verschiedene Weise erfolgen. Beispielsweise kann die Trommel 13 umlaufend angetrieben sein, aber auch nur schaukelnd bzw. schwenkend. Dann wird die Trommel 13 nicht mit vollständigen Umläufen drehend angetrieben. Denkbar ist es aber auch, eine Kombination aus einem umlaufenden oder schwenkenden bzw. schaukelnden Antrieb der Trommel 11.

In der Durchlaufwaschmaschine 10 sind mehrere aufeinanderfolgende Behandlungszonen gebildet, und zwar beispielsweise in Durchlaufrichtung 12 gesehen eine Vorwaschzone, eine darauffolgende Klarwaschzone und gegebenenfalls dahinter eine Spülzone und/oder eine Nachbehandlungszone. In die erste Kammer 14 der Vorwaschzone mündet ein Einlauftrichter 16 der Durchlaufwaschmaschine 10. Hierüber wird Wäsche in die erste Kammer 14 der Durchlaufwaschmaschine 10 geladen. Bei dieser ersten Kammer 14 handelt es sich gleichzeitig um die erste Kammer der Vorwaschzone. In Durchlaufrichtung 12 gesehen hinter der letzten Kammer 14 der Durchlaufwaschmaschine 10 befindet sich eine Entladerutsche 17, worüber in der Durchlaufwaschmaschine 10 nassbehandelte, nämlich mindestens gewaschene, gegebenenfalls aber auch gespülte und/oder nachbehandelte Wäsche, in die Entwässerungspresse 11 oder eine sonstige Entwässerungseinrichtung gelangt. In der Entwässerungspresse 11 findet mindestens eine Entwässerung der gewaschenen Wäsche derart statt, wodurch ein Teil der gebundenen Flotte aus der Durchlaufwaschmaschine 10 von der Wäsche getrennt wird. Die Entwässerungspresse 11 kann aber auch zusätzlich dazu dienen, die aus der Durchlaufwaschmaschine 10 kommende Wäsche zu spülen. Dann verfügt die Durchlaufwaschmaschine 10 über keine Spülzone.

In der Durchlaufwaschmaschine 10 wird die Wäsche postenweise gewaschen. Dazu befindet sich in jeder Kammer 14 der Durchlaufwaschmaschine 10 oder gegebenenfalls auch nur in einigen Kammern 14 jeweils ein Wäscheposten mit einer größeren Menge von Wäsche.

Die Wäsche wird in der Durchlaufwaschmaschine 10 in einem Bad mit Behandlungsflüssigkeit behandelt, insbesondere gewaschen und gegebenenfalls gespült und/oder ausgerüstet. Dabei wird der Wäsche und der Behandlungsflüssigkeit mindestens ein Behandlungszusatz hinzugegeben. Dabei kann es sich um waschaktive Substanzen, Desinfektionsmittel und/oder Bleichmittel, aber auch andere Waschhilfsmittel handeln. Zumindest wird mindestens ein Behandlungszusatz der Behandlungsflüssigkeit mit der darin sich befindenden Wäsche in der ersten Kammer 14 der Vorwaschzone, also der ersten Kammer 14 der Durchlaufwaschmaschine 10, zugegeben.

Alternativ oder zusätzlich kann auch mindestens einer anderen Kammer 14 der Durchlaufwaschmaschine 10 mindestens ein Behandlungszusatz zugegeben werden. Das kann zum Beispiel die Klarwaschzone, vorzugsweise die erste Kammer 14 derselben, die Spülzone, sofern die Durchlaufwaschmaschine 10 eine solche aufweist, und/oder eine in der Durchlaufwaschmaschine 10 vorhandene Nachbehandlungszone sein. In den einzelnen Zonen können der Wäsche unterschiedliche Behandlungszusätze zugegeben werden, beispielsweise in der Vorwaschzone Waschmittel, in einer anderen Zone Neutralisationsmittel, Ausrüstmittel, Bleichmittel und/oder Desinfektionsmittel.

Die Durchlaufwaschmaschine 10 verfügt über geeignete Messeinrichtungen zum Messen der Menge, des Gehalts und/oder der Konzentration des mindestens einen Behandlungszusatzes in der Wäsche und der Behandlungsflüssigkeit. Entsprechende Messwertaufnehmer sind derjenigen Kammer 14 oder denjenigen Kammern 14 der Durchlaufwaschmaschine 10 zugeordnet, in denen die Behandlungsflüssigkeit und/oder die Wäsche hinsichtlich ihres Gehalts oder der Konzentration des mindestens einen Behandlungszusatzes gemessen werden soll.

Es ist auch denbkar, von der betreffenden Kammer 14 der Durchlaufwaschmaschine 10 Probenentnahmeleitungen gegebenenfalls mindestens einem Filter zuzuordnen und die Messwertaufnehmer der betreffenden Probenentnahmeleitung zuzuordnen.

Die vom mindestens einen Messwertaufnehmer erfasste Konzentration oder der Gehalt des wenigstens einen Behandlungszusatzes in der Behandlungsflüssigkeit wird an eine in der Figur nicht gezeigte Auswerteeinheit übertragen, die die erhaltenen Messwerte auswertet und die demzufolge zu dosierende bzw. nachzudosierende Menge des mindestens einen Behandlungszusatzes entsprechend steuert oder regelt.

Gegebenenfalls kann auch der Entwässerungspresse 11 mindestens ein Messwertaufnehmer zugeordnet sein, wenn auch mindestens ein Behandlungszusatz der gewaschenen Wäsche in der Entwässerungspresse zugegeben wird. Das gilt insbesondere dann, wenn die Entwässerungspresse 11 auch zum Spülen der gewaschenen Wäsche dient.

Das erfindungsgemäße Verfahren läuft mit der zuvor beschriebenen Durchlaufwaschmaschine 10 und der dieser nachgeordneten Entwässerungspresse 11 folgendermaßen ab:
Die Wäsche wird in der Durchlaufwaschmaschine 10 postenweise gewaschen. Dazu befindet sich vorzugsweise in jeder Kammer 14 ein Wäscheposten. Gegebenenfalls können einzelne Kammern 14 zwischen aufeinanderfolgenden Wäscheposten mit keinem Wäscheposten beladen sein, beispielsweise kann mindestens eine leere Kammer 14 zwischen Wäscheposten mit Wäsche unterschiedlicher Art vorgesehen sein.

Die Wäscheposten werden in den Kammern 14 mit Behandlungsflüssigkeit behandelt. Mindestens in einer Behandlungszone der Durchlaufwaschmaschine 10 wird der Behandlungsflüssigkeit mindestens ein Behandlungszusatz zugegeben. In allen oder einigen Behandlungszonen können der Behandlungsflüssigkeit mit der darin befindlichen Wäsche unterschiedliche Behandlungszusätze zugegeben werden. Auch in der Entwässerungspresse 11 kann der noch die gebundene Flotte der Behandlungsflüssigkeit aufweisenden Wäsche mindestens ein Behandlungszusatz zugegeben werden.

Die Zugabe des mindestens einen Behandlungszusatzes zur Wäsche mit der Behandlungsflüssigkeit erfolgt bevorzugt bei drehend angetriebener Trommel 13 der Durchlaufwaschmaschine 10, und zwar bei umlaufend drehend angetriebener Trommel 13 oder in entgegengesetzten Richtungen über Teilkreisbewegungen drehend angetriebener Trommeln 13. Man spricht dann von einer schwenkend oder schaukelnd angetriebenen Trommel 13.

Für die nachfolgende Beschreibung des Verfahrens wird davon ausgegangen, dass der ersten Kammer 14 der Durchlaufwaschmaschine 10, also der ersten Kammer der Vorwaschzone, ein Behandlungszusatz, beispielsweise Waschmittel, während der umlaufenden oder schwenkenden bzw. schaukelnden Drehbewegung der Trommel 13 zugegeben wird. Dabei wird infolge des umlaufenden oder schaukelnden bzw. schwenkenden Antriebs der Trommel 13 der zugegebene Behandlungszusatz mindestens mit der Behandlungsflüssigkeit in der betreffenden Kammer 14, vorzugsweise auch der Wäsche des Wäschepostens in der Kammer 14, vermischt.

Es wird zunächst nur eine Teilmenge des Behandlungszusatzes der ersten Kammer mit dem darin befindenden Wäscheposten samt seiner Behandlungsflüssigkeit zugeführt. Diese Teilmenge des Behandlungszusatzes entspricht der Mindestmenge, die erfahrungsgemäß zum Behandeln geringst verschmutzter Wäsche erforderlich ist. Aufgrund der bekannten Menge des zugegebenen Behandlungszusatzes kann auf den Gehalt bzw. die Konzentration des Behandlungszusatzes zum Zeitpunkt der Zugabe zur Behandlungsflüssigkeit mit der Wäsche des betreffenden Wäschepostens geschlossen werden. Denkbar ist es aber auch, sofort nach dem Zugeben der Mindestmenge des Behandlungszusatzes die Konzentration und/oder den Gehalt desselben in vorzugsweise der Behandlungsflüssigkeit der Wäsche zu messen.

Erfindungsgemäß erfolgt nach Ablauf einer bestimmten und/oder wählbaren Zeit, insbesondere Zeitspanne und/oder Zeitintervall, nach dem anfänglichen Hinzugeben des Behandlungszusatzes eine Messung, vorzugsweise eine weitere oder nochmalige Messung, des Gehalts des Behandlungszusatzes bzw. der Konzentration desselben in der Flüssigkeit mit der Wäsche in der ersten Kammer 14. Diese Messung stellt eine erste Nachmessung dar. Mindestens anhand des Ergebnisses der nach Ablauf der vorgegebenen Zeitspanne erfolgten Messung, insbesondere Nachmessung, wird insbesondere die Menge des in der Zeitspanne verbrauchten Behandlungszusatzes ermittelt. Aufgrund der Zeitdauer von der Zugabe des Behandlungszusatzes bis zur Messung bzw. Nachmessung kann der zeitliche Verlauf des Verbrauchs des Behandlungszusatzes ermittelt werden. Daraus lässt sich der Verschmutzungsgrad des Wäschepostens ableiten und die erforderlichenfalls noch zuzudosierende Menge des Behandlungszusatzes ermitteln. Diese Menge, die einer noch erforderlichen restlichen Teilmenge des Behandlungszusatzes entspricht, wird dann im Anschluss an die letzte Messung, insbesondere Nachmessung, der Behandlungsflüssigkeit mit dem Wäscheposten in der ersten Kammer 14 nachträglich zugegeben, also nachdosiert.

Es ist auch denkbar, nicht nur einmal nach Ablauf einer ersten Zeitspanne den verbleibenden Gehalt bzw. die Konzentration des Behandlungszusatzes zu messen oder genauer gesagt nachzumessen, sondern noch mindestens eine weitere Messung vorzunehmen. Dann erfolgen mindestens zwei Nachmessungen. Daraus ergeben sich zwei zeitliche Verläufe von in der Behandlungsflüssigkeit mit dem Wäscheposten aufgezerrtem Behandlungszusatz. Diese können bei gleichen Zeitspannen gleich, aber auch unterschiedlich sein. Vorzugsweise wird in der zweiten Zeitspanne, also bis zur zweiten Nachmessung, eine geringe Menge des Behandlungszusatzes verbraucht. Daraus lässt sich ein tendenzieller, zeitbezogener Verbrauch des Behandlungszusatzes ermitteln und so noch genauer feststellen, wie groß die eventuell noch nachzudosierende restliche Teilmenge des Behandlungszusatzes sein muss. Denkbar ist es auch, die Zeitspanne bis zur ersten, der zweiten oder auch jeder nachfolgenden Nachmessung unterschiedlich lang zu wählen. Das führt zu einer kürzeren Verfahrensdauer, so dass rascher feststellbar ist, ob und welche Menge des Behandlungszusatzes noch nachdosiert werden muss.

Das vorstehend beschriebene Verfahren läuft prinzipiell genauso ab, wenn in der gleichen Kammer 14 der Behandlungsflüssigkeit samt des sich darin befindlichen Wäschepostens zwei oder mehrere unterschiedliche Behandlungszusätze zugegeben und/oder zugemischt werden. In diesem Fall können alle Behandlungszusätze gleichzeitig gemessen werden. Bevorzugt ist es dann aber vorgesehen, mindestens einige Behandlungszusätze getrennt zu messen, so dass jeder oder wenigstens einige Behandlungszusätze jeweils für sich genommen gezielt nachdosiert werden können.

Prinzipiell wird nach dem zuvor beschriebenen Verfahren auch vorgegangen, um die bedarfsgerechte Dosierung mindestens eines Behandlungszusatzes in wenigstens einer nachfolgenden Zone der Durchlaufwaschmaschine 10 durchzuführen. Dabei kann es sich um die Klarwaschzone einer gegebenenfalls in der Durchlaufwaschmaschine 10 vorhandenen Spülzone und/oder einer Nachbehandlungszone der Durchlaufwaschmaschine 10 handeln. Denkbar ist es aber auch, das von Messungen begleitete, bedarfsgerechte Dosieren mindestens eines Behandlungszusatzes in der Entwässerungspresse 11 hinter der Durchlaufwaschmaschine 10 oder einer sonstigen Entwässerungseinrichtung vorzunehmen.

Die Erfindung eignet sich auch für andere gewerbliche Waschmaschinen, ist also nicht auf die zuvor beschriebenen Ausführungsbeispiele mit der Durchlaufwaschmaschine 10 beschränkt. Deshalb kann die Erfindung auch bei anderen in gewerblichen Wäschereien eingesetzten Waschmaschinen, beispielsweise Waschschleudermaschinen, zum Einsatz kommen. Prinzipiell läuft dann das erfindungsgemäße Verfahren genauso ab, nur wird nicht in mindestens einer der aufeinanderfolgenden Zonen zudosiert, sondern in mindestens einer der in der gleichen, einzigen Kammer der Trommel nacheinander erfolgenden Behandlungsphase der Waschmaschine.

### Bezugszeichenliste:

- 10: Durchlaufwaschmaschine
- 11: Entwässerungspresse
- 12: Durchlaufrichtung
- 13: Trommel
- 14: Kammer
- 15: Längsmittelachse
- 16: Einlauftrichter
- 17: Entladerutsche

## Patentansprüche

1. Verfahren zur postenweisen Nassbehandlung von Wäsche in gewerblichen Waschmaschinen, wobei eine vorbestimmte Menge mindestens eines Behandlungszusatzes der Wäsche zu Beginn der Nassbehandlung zugegeben wird und der aktuelle Gehalt des mindestens einen Behandlungszusatzes wenigstens einmal gemessen wird, **dadurch gekennzeichnet, dass** zunächst nur eine Mindestmenge des mindestens einen Behandlungszusatzes der Wäsche zugegeben wird, die selbst bei nur leicht verschmutzter Wäsche immer erforderlich ist, am Ende einer bestimmten Zeitspanne kurz nach der Zugabe der Mindestmenge des mindestens einen Behandlungszusatzes der aktuelle Gehalt des mindestens einen Behandlungszusatzes wenigstens einmal gemessen wird, daraus der Verbrauch des mindestens einen Behandlungszusatzes bis zur Messung ermittelt wird, indem aufgrund der Zeitdauer von der Zugabe der Mindestmenge des Behandlungszusatzes bis zur kurz danach erfolgenden Messung der zeitliche Verlauf des Verbrauchs des Behandlungszusatzes ermittelt und davon der Verschmutzungsgrad des Wäschepostens abgeleitet wird, und anhand des Verbrauchs mindestens eines Behandlungszusatzes die Menge des unter Berücksichtigung des ermittelten Verschmutzungsgrads des Wäschepostens gegebenenfalls noch zuzudosierenden mindestens einen Behandlungszusatzes ermittelt und gegebenenfalls nachdosiert wird.

2. Verfahren nach Anspruch 1, **dadurch gekennzeichnet, dass** nach der Zugabe des mindestens einen Behandlungszusatzes mehrere Messungen des aktuellen Gehalts des mindestens einen Behandlungszusatzes in bestimmten, vorzugsweise regelmäßigen, Zeitabständen erfolgen.

3. Verfahren nach Anspruch 1 oder 2, **dadurch gekennzeichnet, dass** das unmittelbar nach der anfänglichen Zugabe einer vorbestimmten Teilmenge des mindestens einen Behandlungszusatzes der Gehalt desselben gemessen wird und vom Zeitpunkt dieser Messung die Zeitspanne bis zur nächsten Messung zu laufen beginnt.

4. Verfahren nach einem der vorhergehenden Ansprüche, **dadurch gekennzeichnet, dass** nach der ersten Messung des Verbrauchs mindestens eines Behandlungszusatzes wenigstens eine weitere Messung nach einer bestimmten Zeitspanne erfolgt.

5. Verfahren nach einem der vorhergehenden Ansprüche, **dadurch gekennzeichnet, dass** die Differenz des mindestens einen Behandlungszusatzes zwischen aufeinanderfolgenden Messungen, vorzugsweise aufeinanderfolgenden Nachmessungen, ermittelt wird.

6. Verfahren nach Anspruch 5, **dadurch gekennzeichnet, dass** aus der Differenz des aufgrund mindestens einer Messung und/oder Nachmessung ermittelten Gehalts zum ursprünglichen oder vorher gemessenen Gehalts mindestens eines Behandlungszusatzes ein zeitlicher Verlauf der Abnahme des Gehalts und/oder der Konzentration des mindestens einen Behandlungszusatzes ermittelt wird.

7. Verfahren nach Anspruch 6, **dadurch gekennzeichnet, dass** anhand des zeitlichen Verlaufs der Abnahme der Konzentration und/oder des Gehalts des mindestens einen Behandlungszusatzes ermittelt wird, ob eine Nachdosierung erforderlich ist und gegebenenfalls eine gezielte Nachdosierung des mindestens einen Behandlungszusatzes vorgenommen wird.

8. Verfahren nach einem der vorhergehenden Ansprüche, **dadurch gekennzeichnet, dass** der mindestens eine Behandlungszusatz in einer Behandlungsflüssigkeit, worin sich die Wäsche befindet, zugegeben wird, vorzugsweise der mindestens eine Behandlungszusatz bei und/oder während der Zugabe zur Behandlungsflüssigkeit mit derselben gemischt und gegebenenfalls in der Behandlungsflüssigkeit gelöst wird.

9. Verfahren nach einem der vorhergehenden Ansprüche, **dadurch gekennzeichnet, dass** der mindestens eine Behandlungszusatz einer betreffenden Behandlungszone einer drehend antreibbaren länglichen Trommel (13) einer Durchlaufwaschmaschine (10) zugegeben wird, vorzugsweise während des umlaufenden und/oder schwenkenden Antriebs der Trommel (13).

10. Verfahren nach einem der vorhergehenden Ansprüche, **dadurch gekennzeichnet, dass** der mindestens eine Behandlungszusatz in der Vorwaschzone und/oder in der Klarwaschzone der Durchlaufwaschmaschine (10) gegebenenfalls einer Spülzone und/ oder Nachbehandlungszone der Durchlaufwaschmaschine (10) zugegeben wird.

## Claims

1. Method for a batchwise wet treatment of laundry in commercial washing machines, wherein a predetermined quantity of at least one treatment additive is added to the laundry at the beginning of the wet treatment and the current content of at least one treatment additive is measured at least once, **characterized in that** first of all only a minimum quantity of the at least one treatment additive, this minimum quantity always being necessary if laundry is only lightly soiled, is added to the laundry, at the end of a certain time period shortly after the addition of the minimum quantity of the at least one treatment additive, the current content of the at least one treatment additive is measured at least once, the consumption of the at least one treatment additive up until the measuring operation is determined therefrom **in that**, on the basis of the duration from the addition of the minimum quantity of the treatment additive up to the measuring operation which takes place shortly thereafter, the progression over time of the consumption of the treatment additive is determined and the degree of soiling of the batch of laundry is derived therefrom, and, on the basis of the consumption of at least one treatment additive, the quantity of the at least one treatment additive which, with account being taken of the degree of soiling determined for the batch of laundry, is possibly still to be metered in, is determined and, if appropriate, additional metering takes place.

2. Method according to Claim 1, **characterized in that**, following the addition of the at least one treatment additive, a number of measurements of the current content of the at least one treatment additive takes place at certain, preferably regular, time intervals.

3. Method according to Claim 1 or 2, **characterized in that**, immediately following the initial addition of a predetermined sub-quantity of the at least one treatment additive, the content thereof is measured and, from the point in time of this measuring operation, the time period to the next measuring operation begins to run.

4. Method according to one of the preceding claims, **characterized in that**, following the first measurement of the consumption of at least one treatment additive, at least one further measurement takes place following a certain time period.

5. Method according to one of the preceding claims, **characterized by** determination of the difference in the at least one treatment additive between successful measurements, preferably successive follow-up measurements.

6. Method according to Claim 5, **characterized in that** the difference in the content determined on the basis of at least one measurement and/or follow-up measurement in relation to the original, or previously measured, content of at least one treatment additive is used to determine a progression over time of the decrease in content and/or concentration of the at least one treatment additive.

7. Method according to Claim 6, **characterized in that** the progression over time of the decrease in concentration and/or content of the at least one treatment additive is used to determine whether additional metering is necessary and, if appropriate, specific additional metering of the at least one treatment additive is carried out.

8. Method according to one of the preceding claims, **characterized in that** the at least one treatment additive is added in a treatment liquid in which the laundry is located, preferably the at least one treatment additive is mixed with the treatment liquid, and possibly dissolved in the treatment liquid, when the treatment liquid is added and/or while it is being added.

9. Method according to one of the preceding claims, **characterized in that** the at least one treatment additive is added to a relevant treatment zone of a rotationally drivable elongate drum (13) of a continuous washing machine (10), preferably while the drum (13) is being driven in a revolving and/or pivoting manner.

10. Method according to one of the preceding claims, **characterized in that** the at least one treatment additive is added in the pre-wash zone and/or in the final-wash zone of the continuous washing machine (10) and possibly to a rinse zone and/or aftertreatment zone of the continuous washing machine (10) .

## Revendications

1. Procédé de traitement de linge par voie humide et par lot dans des machines à laver du commerce, une quantité prédéterminée d'au moins un additif de traitement étant ajoutée au linge au début du traitement par voie humide et la teneur actuelle de l'au moins un additif de traitement étant mesurée au moins une fois, **caractérisé en ce que** seule une quantité minimale de l'au moins un additif de traitement est d'abord ajoutée au linge, laquelle est toujours nécessaire même si le linge est peu sale, la teneur actuelle de l'au moins un additif de traitement est mesurée au moins une fois au bout d'un intervalle de temps déterminé peu après l'ajout de la quantité minimale de l'au moins un additif de traitement, la consommation de l'au moins un additif de traitement est déterminée à partir de ladite teneur jusqu'à la mesure du fait que la variation dans le temps de la consommation de l'au moins un additif de traitement est déterminée sur la base de la durée de l'ajout de l'au moins un additif de traitement jusqu'à la mesure effectuée peu de temps après, et le degré de salissure du lot de linge est déduit de ladite mesure, et la quantité de l'au moins un additif de traitement, qui doit encore éventuellement être ajouté de manière dosée compte tenu du degré de salissure déterminé du lot de linge, est déterminée sur la base de la consommation d'au moins un additif de traitement et éventuellement à nouveau dosée.

2. Procédé selon la revendication 1, **caractérisé en ce que**, après l'ajout de l'au moins un additif de traitement, plusieurs mesures de la teneur actuelle de l'au moins un additif de traitement sont effectuées à des intervalles de temps déterminés, de préférence réguliers.

3. Procédé selon la revendication 1 ou 2, **caractérisé en ce que** la teneur de l'au moins un additif de traitement est mesurée immédiatement après l'ajout initial d'une quantité partielle prédéterminée de celui-ci, et la durée jusqu'à la prochaine mesure commence à partir de l'instant de cette mesure.

4. Procédé selon l'une des revendications précédentes, **caractérisé en ce qu'**au moins une autre mesure est effectuée après un intervalle de temps déterminé après la première mesure de la consommation d'au moins un additif de traitement.

5. Procédé selon l'une des revendications précédentes, **caractérisé en ce que** la différence de l'au moins un additif de traitement entre des mesures successives, de préférence des mesures ultérieures successives, est déterminée.

6. Procédé selon la revendication 5, **caractérisé en ce qu'**une variation dans le temps de la diminution de la teneur et/ou de la concentration de l'au moins un additif de traitement est déterminée à partir de la différence entre la teneur déterminée sur la base d'au moins une mesure et/ou mesure ultérieure et la teneur initiale ou préalablement mesurée d'au moins un additif de traitement.

7. Procédé selon la revendication 6, **caractérisé en ce que**, en fonction de la variation dans le temps de la diminution de la concentration et/ou de la teneur de l'au moins un additif de traitement, on détermine si un dosage ultérieur est nécessaire et, si nécessaire, un dosage ultérieur ciblé de l'au moins un additif de traitement est effectué.

8. Procédé selon l'une des revendications précédentes, **caractérisé en ce que** l'au moins un additif de traitement est ajouté dans un liquide de traitement dans lequel se trouve le linge, de préférence l'au moins un additif de traitement est mélangé au liquide de traitement lors de et/ou pendant l'ajout au liquide de traitement et est éventuellement dissous dans le liquide de traitement.

9. Procédé selon l'une des revendications précédentes, **caractérisé en ce que** l'au moins un additif de traitement est ajouté à une zone de traitement concernée d'un tambour allongé (13) entraîné en rotation d'une machine à laver en continu (10), de préférence pendant l'entraînement de rotation et/ou de pivotement du tambour (13) .

10. Procédé selon l'une des revendications précédentes, **caractérisé en ce que** l'au moins un additif de traitement est ajouté éventuellement à une zone de rinçage et/ou de post-traitement de la machine à laver en continu (10) dans la zone de prélavage et/ou dans la zone de lavage clair de la machine à laver en continu (10).
